# EUROPÄISCHE PATENTSCHRIFT

(11) **EP 0 838 307 B1**
(45) Veröffentlichungstag und Bekanntmachung des Hinweises auf die Patenterteilung: **16.08.2001**
(21) Anmeldenummer: 97118627.5
(22) Anmeldetag: 28.10.1997
(51) Int. Cl.: B24B 19/00, B24B 5/50, B24B 29/04

(54) **Durchlauf - Polieranlage**
Continuous polishing apparatus
Appareil de polissage continu

(30) Priorität: 28.10.1996 DE 19644723
(43) Veröffentlichungstag der Anmeldung: 29.04.1998
(73) Patentinhaber: Weilbach, Klaus, 76877 Offenbach (DE)
(72) Erfinder: Weilbach, Klaus, 76877 Offenbach (DE)
(74) Vertreter: Ratzel, Gerhard, Dr.

(56) Entgegenhaltungen:
- WO-A-95/28255
- FR-A- 2 575 952
- GB-A- 230 747
- GB-A- 2 191 430
- US-A- 2 040 720

## Beschreibung

Die vorliegende Erfindung betrifft die Anwendung einer Durchlauf-Polieranlage zum oberflächenverfestigenden Polieren von Behältern aus Polyäthylentherephthalat.

In der Getränkeindustrie werden zunehmend mehr Flaschen aus Polyäthylentherephthalat benutzt, die im Kreislauf mehrmals befüllt werden.

Die Mehrzahl dieser Flaschen ist bereits nach wenigen Umläufen abgescheuert, verkratzt und damit als Lebensmittelbehälter unansehnlich.

Diese abgescheuerten und/oder verkratzten Polyäthylentherephthalat-Flaschen werden bisher vorzeitig ausgesondert, so dass die angestrebten 25 Umläufe, also 25 Befüllungen, in den seltensten Fällen erreicht werden können.

Zum Stand der Technik ist auf das Dokument GB 2191430 A zu verweisen, das eine Vorrichtung und ein Verfahren von Entfernen von Etiketten von Oberflächen, beispielsweise von Filmkassetten aus Kunststoff oder von Flaschenoberflächen beschreibt, wobei die Gegenstände, von deren Oberflächen die Etiketten entfernt werden sollen, auf einem umlaufenden Förderband angeordnet sind, die jedoch keine Polierelemente, sondern Abrasiv-Elemente als Wirkungspartner aufweisen. Als Abrasiv-Elemente werden insbesondere Abrasiv-Räder vorgeschlagen, die bürstenartige Abrasiv-Elemente aufweisen.

Der Gegenstand vorliegender Erfindung, nämlich eine neue und erfinderische Anwendung gemäß dem Anspruch 1, ermöglicht es, die Oberflächen der Kunststoffbehälter und insbesondere die Oberflächen der genannten Polyäthylentherephthalat-Flaschen so zu bearbeiten, dass sie nicht nur von Kratz-, Ritz- und Scheuerspuren befreit werden, sondern durch diese Behandlung eine solche Vergütung erfahren, dass sie abrasiv fester als Neumaterial sind.

Dieser vorliegenden Erfindung zugrunde liegende Erkenntnis ist auch für den Fachmann überraschend.

In der erfindungsgemäß zu verwendenden Durchlauf-Polieranlage für Kunststoffbehälter aus Polyäthylentherephthalat, werden daher nicht nur zu recyclisierende Flaschen poliert, sondern auch noch nicht benutzte Flaschen, also sogenanntes Neumaterial.

In der beiliegenden Figur 1 ist die erfindungsgemäß zu verwendende Durchlauf-Polieranlage dargestellt.

Über ein Aufgabeband laufen die Flaschen in eine Führung, sie werden eingefädelt, gespannt, um die eigene Achse gedreht und an schrägliegenden Polierwalzen vorbeigeführt.

Es werden feste und flüssige Wachse aufgetragen, die dem Poliervorgang dienen.

Anschließend werden die Flaschen vollautomatisch in Kisten gestellt.

In der beiliegenden Figur 1 bedeutet die Bezugszahl 1 den Antriebsmotor und die senkrechten Polierscheiben.

Mit der Bezugszahl 2 ist der Getriebemotor und das Kettenband bezeichnet.

Die Bezugszahl 3 bedeutet das Kettenband als Werkstückträger.

Die Bezugszahl 4 bedeutet ein senkrechtes Poliergerät, die Bezugszahl 5 ein waagerechtes Polieraggregat.

Mit der Bezugszahl 6 sind die Puffer zum Aufsetzen und mit der Bezugszahl 7 die Puffer zum Absetzen gekennzeichnet.

## Patentansprüche

1. Anwendung einer Durchlauf-Polieranlage für Kunststoffbehälter, die aus einem Kettenband (3), an dem Polierscheiben angeordnet sind, besteht, die als Durchlauf-Polierautomat ausgebildet ist, wobei ein Aufgabeband und eine Flaschenführung und eine Einfädelvorrichtung und eine Spannvorrichtung und eine Vorrichtung zum Drehen der Flaschen um die eigene Achse und schräg liegende Polierwalzen und eine Einrichtung zur Messung und Steuerung der Druckverhältnisse bezüglich der Polierscheiben und Polierwalzen, die auf die Kunstsoffoberflächen drücken und Antriebsmotoren für die Polieraggregate (4,5), die senkrecht und waagerecht stehen und eine vollautomatisch arbeitende Anlage zum Abstellen der behandelte Flaschen in Kisten und Puffer zum Aufsetzen (6) und Puffer zum Absetzen (7) der Kunststoffbehälter angeordnet sind, zum oberflächenverfestigenden Polieren von Behältern aus Polyäthylentherephthalat.

## Claims

1. Using a running through polishing-installation for plastic container consisting in a chain belt (3), at which polishing disks are arranged, which installation is continuous polishing automat, whereby a pick-up belt and a container guiding and a pick-up device and a tension device and a device to turn the containers (bottles) around the own axis and declined polishing drums and an equipment for measuring and gearing of the pressure relations concerning the polishing disks and polishing drums which are pressing onto the plastic surfaces and power aggregates for the polishing aggregates (4, 5) which are situated vertical and horizontal and a fully automatic working equipment, which brings the treated containers (bottles) into boxes and buffers for setting up (6) and buffers for setting (7) down the plastic containers (bottles), are arranged in order to get a polishing and a hardening of the containers (bottles) consisting in polyethylene therephthalate.

## Revendications

1. Emploi d'un passage-continu installation pour récipients plastiques, se composé de chaine-bande (3), où se trouve polir disques, quelle installation est un passage continu polir automate, avec une bande pour positionner, guidance pour récipients plastiques, une installation pour placer les récipients, une installation de tendre, une installation pour tourner les récipients (bouteilles) autour de son axe, inclines cylindres pour polir, une installation pour mesurer et regler le conditions de pression relative des polir-disques et des polir-cylindres, qui fait une pression sur les surfaces plastiques, et moteurs pour mouvement de polir-aggregates (4,5), qui ont des positions verticales et horizontales, une installation, qui travaille automatiquement pour deposer le récipients traitées en caisses, amortisseurs pour poser (6) et amortisseurs pour déposer les récipient (7) pour polir les Polyethylene-therephthalat-récipients avec l'effet de durcir leurs surfaces.
